# EUROPÄISCHE PATENTSCHRIFT

(11) **EP 0 885 995 B1**
(45) Veröffentlichungstag und Bekanntmachung des Hinweises auf die Patenterteilung: **18.09.2002**
(21) Anmeldenummer: 98810535.9
(22) Anmeldetag: 11.06.1998
(51) Int. Cl.: D06F 57/12

(54) **Vorrichtung zum Trocknen von Wäschestücken**
Device for drying laundry
Dispositif pour sécher le linge

(30) Priorität: 17.06.1997 CH 148997
(43) Veröffentlichungstag der Anmeldung: 23.12.1998
(73) Patentinhaber: Steiner, Walter, CH-8311 Brütten (CH)
(72) Erfinder: Steiner, Walter, CH-8311 Brütten (CH)
(74) Vertreter: Quehl, Horst Max, Dipl.-Ing.

(56) Entgegenhaltungen:
- DE-U- 29 600 633
- FR-A- 915 390
- PATENT ABSTRACTS OF JAPAN vol. 015, no. 337 (C-0862), 27. August 1991 -& JP 03 128099 A (MATSUSHITA ELECTRIC WORKS LTD), 31. Mai 1991
- PATENT ABSTRACTS OF JAPAN vol. 096, no. 009, 30. September 1996 -& JP 08 112495 A (MATSUSHITA ELECTRIC WORKS LTD), 7. Mai 1996

## Beschreibung

Die Erfindung betrifft eine Vorrichtung zum Trocknen von Wäschestücken, mit einem durch Seile oder Stäbe gebildeten Hängegitter, das der Befestigung der Seile oder Stäbe dienende Querstäbe aufweist, die durch mindestens einen Längsbalken miteinander verbunden sind, einer aus Stabelementen gebildeten Verbindung des Hängegitters zu mindestens einer oberhalb von ihm vorgesehenen Befestigungseinrichtung und mit einer Einrichtung zum Heben und Senken des Hängegitters.

Ein Hängegitter, das an Seilen, Ketten o.dgl. aufgehängt ist, die über Rollen im Bereich der Raumdecke geführt sind, hat den Nachteil, dass es beim Befestigen von Wäschestücken keine stabile Position einhält, sondern allseitig gerichtete Pendelbewegungen ausführen kann.

Durch die EP-B-0 479 729 (Oberbegriff des Anspruches 1) ist eine Vorrichtung der eingangs genannten Art bekannt, bei dem allseitige Pendelbewegungen des Hängegitters durch zwei an beiden Enden seines Längsbalkens angebrachte Traggestänge eingeschränkt werden. Diese bestehen jeweils aus zwei über ein Kniegelenk miteinander verbundenen Stabelementen. Zum Heben und Senken sind zwei Seilzüge erforderlich, die nur bei gleichmässiger Bedienung eine Schrägstellung des Hängegitters verhindern. Ausserdem werden in zwei Richtungen mögliche Pendelbewegungen nicht vollständig verhindert.

Der Erfindung liegt die Aufgabe zugrunde, eine Vorrichtung der genannten Art so zu verbessern, dass ihr Hängegitter eine das Befestigen der Wäschestücke weiter vereinfachende, besonders stabile Hängeposition einnimmt. Weiterhin soll sie durch Verwendung weniger Teile einfach herstellbar sein und leicht bedienbar sein.

Die Lösung dieser Aufgabe erfolgt erfindungsgemäss dadurch, dass die aus Stabelementen gebildete Verbindung mindestens ein Paar von sich scherenartig kreuzenden, an der Kreuzungsstelle über ein Gelenk verbundenen Stabelementen aufweist, deren unteren Enden mit einem Längsbalken des Hängegitters und deren oberen Enden mit einem von der Befestigungseinrichtung gehaltenen, oberen Führungsbalken über je ein einachsiges Gelenk verbunden sind, wobei mindestens eines der beiden unteren und oberen Enden eines Stabelementenpaares an dem Längsbalken des Hängegitters bzw. an dem oberen Führungsbalken verschiebbar geführt ist und die Achsen der Gelenke zueinander parallel und quer zu den Balken verlaufen.

Vorteilhafte Ausgestaltungen der Erfindung sind Gegenstand der abhängigen Patentansprüche und der folgenden Beschreibung anhand der Zeichnungen zu entnehmen. Es zeigt:
- Fig.1: eine perspektivische Darstellung einer ersten Ausführungsform einer erfindungsgemässen Vorrichtung,
- Fig.2: eine Seitenansicht der Vorrichtung nach Fig.1,
- Fig.3: eine perspektivische Darstellung einer zweiten Ausführungsform einer erfindungsgemässen Vorrichtung,
- Fig.4: eine vergrösserte und detailliertere Darstellung eines Teils der Seitenansicht nach Fig.2 und
- Fig.5: eine Darstellung entsprechend Fig.4 mit einer zweiten Position einer Halteklinke.

Wie den Zeichnungen zu entnehmen ist, hat die Vorrichtung ein rechteckförmiges, horizontal ausgerichtetes Hängegitter 1, das einen zentralen Längsbalken 2 und an dessen Enden zwei Querstäbe 3,4 aufweist, zwischen denen ein Seil 5 für die Befestigung von Wäschestücken hin und herverlaufend gespannt ist.

Für eine raumsparende Verpackung der Vorrichtung vor Gebrauch können die Querstäbe 3,4 zweiteilig und jeweils an den Enden des Längsbalkens 2 zur T-Form um 90° ausschwenkbar befestigt sein. Die dargestellte, zum Längsbalken 2 ausgeschwenkte Position wird durch kurze Blockierelemente 6 gesichert. Ausserdem kann der Längsbalken 2 teleskopartig ausgeführt sein, um ihn und damit die Länge des Hängegitters 1 vor Einziehen des Seiles 5 auf ein gewünschtes Mass auszuziehen, wie es an sich durch die genannte EP-B-0 479 729 bekannt ist.

Für die hängende Befestigung des Hängegitters 1, z.B. an der Decke 7 eines Raumes, dienen zwei sich an einem einachsigen Gelenk 8 scherenartig kreuzende Stabelemente 9,10. Diese sind mit ihren unteren Enden durch den Längsbalken 2 umfassende Stabhalter 11, 12 mit dem Hängegitter 1 und mit ihren oberen Enden durch weitere Stabhalter 13,14 mit einem parallel zur Raumdecke 7 verlaufenden Führungsbalken 15 verbunden. Die Stabhalter 11-14 umfassen den Längsbalken 2 und den zu diesem parallelen, deckenseitigen Führungsbalken 15 formschlüssig und verschiebbar, indem ihr Hohlquerschnitt das z.B. u-förmige oder viereckige Profil dieser Balken 2,15 formschlüssig umfasst. Auf diese Weise wird verhindert, dass das Hängegitter 1 gegenüber den Stabelementen 9,10 ein Schwenkbewegung ausführen kann.

Um zu verhindern, dass auf diese Weise quer zu dem Hängegitter 1 bzw. horizontal und seitlich ausgeübte Kräfte über die Stabelemente 9,10 auf die Befestigungseinrichtungen 17,18 übertragen werden und dort durch die grosse Hebelwirkung der Stabelemente 9,10 zur Zerstörung der Schraubbefestigung mit der Decke 7 führen, ist an den die Führungsstange 15 haltenden Befestigungseinrichtungen 17,18 jeweils ein einachsiges Gelenk vorgesehen, dessen Schwenkachse 19 parallel zu dem Führungsbalken 15 verläuft. Weiterhin verlaufen die Schwenkachsen 19 der Befestigungseinrichtungen 17,18 quer zur Richtung von Schwenkachsen 20 der einachsigen Gelenke der Stangenhalter 11 bis 14, über die die scherenartig sich kreuzenden Stabelemente 9,10 mit dem Führungsbalken 15 und dem Längsbalken 2 des Hängegitters 1 verbunden sind.

Die Schwenkbewegung der Stabelemente 9,10 um die Schwenkachsen 20 der Stangenhalter 11 bis 14 erfolgt beim Heben und Senken des Hängegitters 1, wobei sich gleichzeitig zumindest einer der den Führungsbalken 15 und den Längsbalken 2 umfassenden Stangenhalter 11 bis 14 auf dem betreffenden Balken 15, 2 nach aussen verschiebt.

Wie die Darstellungen der Fig.4 und 5 veranschaulichen, gelangt in einer obersten Stellung des Hängegitters 1 die Aussparung einer Halteklinke 22 zum Eingriff mit dem Endbereich des Stangenelementes 9, um das Hängegitter 1 bei Nichtgebrauch raumsparend an der Raumdecke 7 zu halten. Ein nochmaliges Heben des Hängegitters 1 gibt den Eingriff der Halteklinke 22 durch den Kontakt mit einer an der Halteklinke 22 angelenkten Hilfsklinke 23 wieder frei. Für eine Verrastung des Hängegitters 1 in oberster Position sind jedoch auch andere an sich bekannte Mittel geeignet, wie z.B. eine druckknopfartige Einrastung eines Fortsatzes in einer Einrastöffnung.

Zum Heben und Senken des Hängegitters 1 ist bei den dargestellten Ausführungsformen ein Seilzug vorgesehen, dessen Zugseil 24, ausgehend von einer Befestigungsstelle 25 im Bereich der oberen Führungsstange 15, über eine untere und obere Seilrolle 26,27 geführt ist, so dass sich flaschenzugartig eine Verringerung der Zugkraft ergibt, die zum Heben des Hängegitters 1 erforderlich ist. Die obere Rolle 27 ist beispielsweise in dem Hohlquerschnitt des Führungsbalkens 15 gelagert, während die untere Seilrolle 26 an dem Stangehalter 12 vorgesehen ist. Es versteht sich, das zum Heben und Senken des Hängegitters 1 auch andere Einrichtungen vorgesehen sein können, wie z.B. eine durch eine Kurbel zu betätigende Seilwinde.

Beim Ausführungsbeispiel nach Fig. 1 und 2 können auch beide unteren Stangenhalter auf dem Längsbalken 2 verschiebbar sein, so dass sich die Position des Hängegitters 1 gegenüber den Befestigungseinrichtungen 17,18 verändern lässt. Ein Klemmhebel oder eine Klemmschraube an einem der Stangenhalter 11,12 sind dann geeignet, die Position des Hängegitters 1 zu fixieren. Beim Ausführungsbeispiel nach Fig. 3 übernimmt ein Stangenhalter 29 eines kürzeren Stabelementes 30 die Fixierung der Position des Hängegitters 1, so dass die beiden anderen, an dem Längsbalken 2 anfassenden Stangenhalter 11,12 dennoch verschiebbar ausgeführt sein können.

Die untere Gebrauchsposition des Hängegitters 1 kann durch einen auf dem Führungsbalken 15 verschiebbaren und fixierbaren Anschlag 32 einstellbar sein.

## Patentansprüche

1. Vorrichtung zum Trocknen von Wäschestücken, mit einem durch Seile (5) oder Stäbe gebildeten Hängegitter (1), das der Befestigung der Seile (5) oder Stäbe dienende Querstäbe (3,4) aufweist, die durch mindestens einen Längsbalken (2) miteinander verbunden sind, einer aus Stabelementen (9,10) gebildeten Verbindung des Hängegitters (1) zu mindestens einer oberhalb von ihm vorgesehenen Befestigungseinrichtung (17,18) und mit einer Einrichtung (24,26,27) zum Heben und Senken des Hängegitters (1), **dadurch gekennzeichnet, dass** die aus Stabelementen (9,10) gebildete Verbindung mindestens ein Paar von sich scherenartig kreuzenden, an der Kreuzungsstelle (8) über ein Gelenk verbundenen Stabelementen (9,10) aufweist, deren unteren Enden mit einem Längsbalken (2) des Hängegitters (1) und deren oberen Enden mit einem von der Befestigungseinrichtung (17,18) gehaltenen, oberen Führungsbalken (15) über je ein einachsiges Gelenk (20) verbunden sind, wobei mindestens eines der beiden unteren und oberen Enden eines Stabelementenpaares (9,10) an dem Längsbalken (2) des Hängegitters (1) bzw. an dem oberen Führungsbalken (15) verschiebbar geführt ist und die Achsen (20) der Gelenke zueinander parallel und quer zu den Balken (2,15) verlaufen.

2. Vorrichtung nach Anspruch 1, **dadurch gekennzeichnet, dass** das Hängegitter (1) einen zentralen Längsbalken (2) aufweist und der obere Führungsbalken (15) um seine Längsachse oder um eine zu dieser parallele Achse (19) schwenkbar ist.

3. Vorrichtung nach Anspruch 1 oder 2, **dadurch gekennzeichnet, dass** beide unteren Enden des sich scherenartig kreuzenden Stabelementenpaares (9,10) an dem Längsbalken (2) des Hängegitters (1) verschiebbar geführt sind, so dass die Längsposition des Hängegitters (1) gegenüber der mindestens einen Befestigungseinrichtung (17,18) verschiebbar ist.

4. Vorrichtung nach Anspruch 3, **gekennzeichnet durch** ein dem Stabelementenpaar (9,10) zugeordentes, kürzeres Stabelement (30), dessen oberes Ende gelenkig mit einem Bereich eines der sich kreuzenden Stabelemente (10) verbunden ist, der sich zwischen dessen unteren Ende und seiner Kreuzungsstelle (8) befindet und dessen unteres Ende an dem Längsbalken (2) gelenkig befestigt ist.

5. Vorrichtung nach einem der Ansprüche 1 bis 4, **dadurch gekennzeichnet, dass** an dem Führungsbalken (15) ein Anschlag (32) für die Begrenzung der Schiebebewegung eines oberen Endes eines Stabelementenpaares (9,10) vorgesehen ist, so dass dieser die unterste Gebrauchsposition des Hängegitters (1) bestimmt.

6. Vorrichtung nach Anspruch 5, **dadurch gekennzeichnet, dass** zur Veränderung der untersten Gebrauchsposition des Hängegitters (1) die Position des Anschlags (32) zur Begrenzung der Schiebebewegung auf dem Führungsbalken (15) verstellbar ist.

7. Vorrichtung nach einem der Ansprüche 1 bis 6, **dadurch gekennzeichnet, dass** die Einrichtung zum Heben und Senken einen über zwei Umlenkrollen (26,27) geführtes Seil (24) aufweist, wobei eine der Umlenkrollen (27) im Bereich des Führungsbalkens (15) und die andere (26) im Bereich des Längsbalkens (2) des Hängegitters (1) vorgesehen ist.

8. Vorrichtung nach einem der Ansprüche 1 bis 7, gekennzeichnet durch eine Rastvorrichtung (22,23) zur Verrastung des Hängegitters in einer obersten Hängeposition.

9. Vorrichtung nach Anspruch 8, **dadurch gekennzeichnet, dass** die Rastvorrichtung eine Halteklinke (22) und eine an ihr angelenkte Hilfsklinke (23) hat, so dass sie durch Kontakt mit einem mit dem Hängegitter (1) verbundenen Einrastteil (9) oder in Kontakt mit einem Teil desselben, durch dessen Auf- und Abwärtsbewegung selbsttätig ein- und ausrastbar ist.

## Claims

1. Device for drying laundry items, having a suspended lattice (1) formed by lines (5) or bars and which is provided with crossbars (3, 4) used for fastening the lines (5) or bars and which are interconnected by at least one longitudinal beam (2), a connection of the suspended lattice (1) with at least one fastening device (17, 18) provided above the same and formed by bar elements (9, 10) and with a mechanism (24, 26, 27) for raising and lowering the suspended lattice (1), **characterized in that** the connection formed by the bar elements (9, 10) has at least one pair of scissor-like crossing bar elements (9, 10) connected at the crossing point (8) by means of a joint and whose lower ends are connected to a longitudinal beam (2) of the suspended lattice (1) and whose upper ends are connected to an upper guide beam (15) held by the fastening device (17, 18) by means of in each case one uniaxial joint (20), at least one of the two lower and upper ends of a bar element pair (9, 10) being displaceably guided on the longitudinal beam (2) of the suspended lattice (1) or on the upper guide beam (15) and the axes (20) of the joints are parallel to one another and at right angles to the beams (2, 15).

2. Device according to claim 1, **characterized in that** the suspended lattice (1) has a central longitudinal beam (2) and the upper guide beam (15) is pivotable about its longitudinal axis or about an axis (19) parallel thereto.

3. Device according to claim 1 or 2, **characterized in that** both lower ends of the scissor-like crossing bar element pair (9, 10) are displaceably guided on the longitudinal beam (2) of the suspended lattice (1), so that the longitudinal position of the suspended lattice (1) is displaceable with respect to the at least one fastening device (17, 18).

4. Device according to claim 3, **characterized by** a shorter bar element (30), associated with the bar element pair (9, 10) and whose upper end is connected in articulated manner with a region of one of the crossing bar elements (10), which is located between its lower end and its crossing point (8) and whose lower end is fastened in articulated manner to the longitudinal beam (2).

5. Device according to one of the claims 1 to 4, **characterized in that** at the guide beam (15) is provided a stop (32) for limiting the sliding movement of an upper end of a bar element pair (9, 10), so that the latter defines the bottom use position of the suspended lattice (1).

6. Device according to claim 5, **characterized in that** for changing the bottom use position of the suspended lattice (1), the position of the stop (32) can be adjusted for limiting the sliding movement on the guide beam (15).

7. Device according to one of the claims 1 to 6, **characterized in that** the raising and lowering mechanism has a line (24) guided by means of two guide pulleys (26, 27), one of the guide pulleys (27) being provided in the vicinity of the guide beam (15) and the other (26) in the vicinity of the longitudinal beam (2) of the suspended lattice (1).

8. Device according to one of the claims 1 to 7, **characterized by** a locking device (22, 23) for locking the suspended lattice in a top suspended position.

9. Device according to claim 8, **characterized in that** the locking device has a retaining latch (22) and an auxiliary latch (23) articulated to the latter, so that by contact with a locking part connected to the suspended lattice (1) or in contact with part thereof it can be automatically locked and unlocked by its upward and downward movement.

## Revendications

1. Dispositif pour le séchage de linge, avec une grille de suspension (1) formée par des câbles (5) ou des barres et présentant des barres transversales (3, 4) pour la fixation des câbles (5) ou des barres, reliées l'une à l'autre par au moins une poutre longitudinale (2), une liaison formée par des éléments de barre (9, 10) de la grille de suspension (1) et au moins un dispositif de fixation (17, 18) prévu au-dessus d'elle ainsi qu'un dispositif (24, 26, 27) pour relever et abaisser la grille de suspension (1), **caractérisé en ce que** la liaison formée d'éléments de barre (9, 10) présente au moins une paire d'éléments de barre (9, 10) qui se croisent en ciseaux et reliés au point de croisement (8) par une articulation, leurs extrémités inférieures étant reliées à une poutre longitudinale (2) de la grille de suspension (1) et leurs extrémités supérieures étant reliées à une barre de guidage supérieure (15) maintenue par le dispositif de fixation (17, 18), chaque fois par une articulation (20) à un axe, au moins l'une des deux extrémités inférieures et des deux extrémités supérieures d'une paire d'éléments de barre (9, 10) étant guidée à coulissement sur la poutre longitudinale (2) de la grille de suspension (1) ou sur la poutre de guidage supérieure (15), les axes (20) des articulations s'étendant parallèlement l'un à l'autre et transversalement par rapport aux poutres (2, 15).

2. Dispositif selon la revendication 1, **caractérisé en ce que** la grille de suspension (1) présente une poutre longitudinale (2) centrale et la poutre de guidage supérieure (15) peut pivoter autour de son axe longitudinal ou autour d'un axe (19) parallèle à ce dernier.

3. Dispositif selon la revendication 1 ou 2, **caractérisé en ce que** les deux extrémités inférieures de la paire d'éléments de barre (9, 10) qui se croisent en ciseaux sont guidées à coulissement sur la poutre longitudinale (2) de la grille de suspension (1) de telle sorte que la position longitudinale de la grille de suspension (1) puisse être déplacée par rapport au dispositif de fixation (17, 18) au moins présent.

4. Dispositif selon la revendication 3, **caractérisé par** un élément de barre (30) plus court, associé à la paire d'éléments de barre (9, 10), dont l'extrémité supérieure est reliée de manière articulée à une partie d'un des éléments de barre (10) qui se croisent et qui est située entre son extrémité inférieure et son point de croisement (8), et dont l'extrémité inférieure est fixée de manière articulée à la poutre longitudinale (2).

5. Dispositif selon l'une des revendications 1 à 4, **caractérisé en ce qu'**une butée (32) de limitation du déplacement de coulissement d'une extrémité supérieure d'un élément de barre de la paire d'éléments de barre (9, 10) est prévue sur la poutre de guidage (15) de manière à définir la position d'utilisation la plus basse de la grille de suspension (1).

6. Dispositif selon la revendication 5, **caractérisé en ce que** pour modifier la position d'utilisation la plus basse de la grille de suspension (1), la position de la butée (32) de limitation du déplacement de coulissement sur la poutre de guidage (15) est ajustable.

7. Dispositif selon l'une des revendications 1 à 6, **caractérisé en ce que** le dispositif de relèvement et d'abaissement présente un câble (24) guidé sur une ou deux poulies de renvoi (26, 27), l'une (27) des poulies de renvoi étant prévue dans la région de la poutre de guidage (15) et l'autre (26) dans la région de la poutre longitudinale (2) de la grille de suspension (1).

8. Dispositif selon l'une des revendications 1 à 7, **caractérisé par** un dispositif d'encliquetage (22, 23) pour l'encliquetage de la grille de suspension dans une position supérieure de suspension.

9. Dispositif selon la revendication 8, **caractérisé en ce que** le dispositif d'encliquetage possède un cliquet de retenue (22) et un cliquet auxiliaire (23) qui est articulé sur lui de telle sorte que le dispositif d'encliquetage peut être encliqueté et désencliqueté automatiquement lors de son déplacement vers le haut ou vers le bas par contact avec une pièce d'encliquetage (9) reliée à la grille de suspension (1) ou en contact avec une partie de ce dernier.
